# EUROPÄISCHE PATENTSCHRIFT

(11) **EP 3 304 570 B1**
(45) Veröffentlichungstag und Bekanntmachung des Hinweises auf die Patenterteilung: **02.09.2020**
(21) Anmeldenummer: 16734034.8
(22) Anmeldetag: 06.06.2016
(51) Int. Cl.: H01F 27/32, H01F 27/30, H01F 27/33, H01F 27/02, B60J 7/00

(54) **GERÄUSCHARMER SPEZIALTRANSFORMATOR**
LOW NOISE SPECIAL TRANSFORMER
TRANSFORMATEUR SPECIAL MOINS BRUYANT

(30) Priorität: 04.06.2015 DE 102015108885
(43) Veröffentlichungstag der Anmeldung: 11.04.2018
(73) Patentinhaber: Manfred Schmelzer GmbH, 79331 Teningen (DE)
(72) Erfinder: WEIGANDT, Wladimir, 77933 Lahr (DE); MÜLLER, Hans-Dieter, 79331 Teningen (DE)
(74) Vertreter: Tahhan, Nader Isam Mark
(86) Internationale Anmeldenummer: PCT/IB2016/053308
(87) Internationale Veröffentlichungsnummer: WO 2016/193958

(56) Entgegenhaltungen:
- EP-A1- 2 980 812
- JP-A- 2013 172 043
- US-A- 2 582 291
- US-A1- 2011 115 598
- US-A1- 2013 249 659

## Beschreibung

### Einleitung

Die Erfindung betrifft einen mit Niederfrequenz arbeitenden elektrischen Transformator mit Gehäuse.

Gegenstand der Erfindung ist insbesondere ein Spezialtransformator mit außerordentlich gutem Körperschall- und/oder Luftschallverhalten in ungewöhnlich langgezogener und extrem flacher Bauweise wegen eines zur Verfügung stehenden oder vorgesehenen Einbauraums.

Das sehr geringe Körperschall- und Luftschallverhalten liegt über einen erweiterten Umgebungstemperaturbereich gemäß sogenannter MIL- oder "automotive" Spezifikationen unterhalb der niedrigen Grenzwerte, wie sie industrieüblich vorgegeben werden, z.B im Automobilbereich.

Im Leerlaufbetrieb soll ein gemäß der Erfindung aufgebauter Transformator einen wesentlich geringeren Eingangsstrom aufweisen als der Wert des primären Eingangsstroms bei minimaler spezifizierter kapazitiver Last beträgt.

Weiterhin betrifft die Erfindung Verfahren zu kostenoptimalen Herstellung eines solchen Transformators mit Gehäuse.

### Stand der Technik und deren Nachteile

Aus Gründen der Wirtschaftlichkeit ist es üblich, Elektromaschinen und Transformatoren mit kürzestmöglichen magnetischen Flusspfaden zu versehen. Zugehörige Spulen können vergleichsweise große Oberflächen oder Volumina aufweisen. Als zugehörige Merkhilfe wird gelegentlich der Satz "Eisen kurz, Kupfer lang" zitiert. Aus diesem Grund tendieren reguläre Transformatoren dazu, eine eher kompakte, kubische Bauform zu besitzen. Transformatoren für Spezialanwendungen können eine anders geformte Gestalt aufweisen. Ein Beispiel dafür ist der sog. Tesla-Transformator, wie er mit seiner bevorzugt pyramidenförmigen Gestalt z.B. aus der Patentschrift US 1,119,732 bekannt ist.

Keine aus der Patent- oder sonstigen Literatur bekannte Transformator-Konstruktion erscheint geeignet, die Anforderungen zu erfüllen, die an den Gegenstand der Erfindung gestellt werden. Standardförmige Transformatoren sind entweder
- zu breit,
- zu hoch oder
- zu teuer
für den angestrebten Anwendungsfall. Auch andere bekannte Transformatortypen sind entweder von Form und Dimensionen, Leistungsklasse, Kosten oder Geräuschemissionen her nicht geeignet, die Funktionen zu realisieren, wie dies durch einen erfindungsgemäßen Miniaturtransformator ermöglicht wird.

Soweit ersichtlich, wird ein Transformator gemäß der Erfindung weder kommerziell angeboten, noch im militärischen Bereich verwendet. Zum Vergleich wird die folgende Patentliteratur zitiert, welche als besonders nahekommender Stand der Technik angesehen wird :
a) CN201163564 Y, Erfinder: Li

| | |
|---|---|
| Titel: | Miniature transformer iron core / winding structure |

Diese Schrift zitiert im Abstract einen Miniatur-Transformator mit niedriger Geräuschentwicklung. Es handelt sich soweit aus der Zeichnung ersichtlich um einen völlig normalen Transformator mit E- und I- Kernblechen.
b) US7218198 , Erfinder: Pilniak et al.

| | |
|---|---|
| Titel: | Coil form |

Diese Schrift zitiert unter anderem E-förmige Kernteile und beruht im Gegensatz zur vorliegenden Erfindung auf metallischen Trennplatten zwischen axial aneinander-gereihten Spulen.

US2013/0249659 A1 und US2582291 offenbaren einen elektrischen Transformator mit einem Gehäuse, wobei die Transformatorwicklungen als linear aufeinanderfolgende, axial fluchtende Spulen auf drei Kammern verteilt sind und dabei eine einzige zentralsymmetrisch angeordnete Primärspule sowie zwei weitere, als Sekundärwicklung zusammengeschaltete Spulen aufweisen.

JP2013172043 und US2011/0115598 offenbaren jeweils einen elektrischen Transformator, wobei die Transformatorwicklungen als linear aufeinanderfolgende, axial fluchtende Spulen auf mehrere (z.B. drei) Kammern verteilt sind, wobei die Spulen in mechanisch aneinandergeketteter Bauweise angeordnet sind.

### Aufgabe der Erfindung und zugehörige Lösung

Der Erfindung liegt die Aufgabe zugrunde, einen Transformator zu schaffen, der sämtliche der folgend genannten Eigenschaften in Kombination besitzt, nämlich :
- von miniaturisierter Bauform ist und Querschnitts-Dimensionen von wenigen Quadratzentimetern aufweist
- mit Eingangsspannungen im 5-Volt-Bereich gespeist wird und Ausgangsspannungen im 100-Volt-Bereich oder mehr abgibt
- im Leerlauf mit einem wesentlich niedrigeren Primärstrom gespeist wird als es bei kapazitiver Mindest-Last der Fall ist
- sich durch extrem niedrige Luft- und/oder Körperschallemissionen sowohl im Leerlauf als auch bei Nennlast auszeichnet
- einen guten Gesamtwirkungsgrad aufweist
- besonders gute temperatur- und klimafeste Gebrauchseigenschaften aufweist

Diese Aufgabe wird gelöst durch einen elektrischen Transformator mit Gehäuse gemäß Anspruch 1. Bevorzugt ist das Bauvolumen des Transformators inclusive des zugehörigen Gehäuses auf lediglich 60 Kubikzentimeter begrenzt.

Ein wesentlicher Anteil an der Lösung besteht weiterhin darin, dass die vorhandenen Spulenkörper sämtlich entlang ihrer Längsachsen koinzident axial ausgerichtet sind und unter Einhaltung vordefinierter Drehstellungen um die Längsachse vorzugsweise mittels einheitlicher, hochsymmetrisch gestalteter Clip-Verbindungs-Vorrichtungen mechanisch aneinandergekettet sind.

Ein weiterer Aspekt der Lösung besteht in einem Verfahren zur Herstellung eines solchen Transformators mit Gehäuse gemäß Anspruch 11.

### Figurenbeschreibung

Die Erfindung wird im Einzelnen anhand der Zeichnungen erläutert.

Es zeigt:
- Fig. 1: eine schematische Aufsicht auf einen erfindungsgemäßen Transformator
- Fig. 2: eine schematische perspektivische anteilige Ansicht
- Fig. 3: eine perspektivische Komplettansicht
- Fig. 4: eine schematische Ansicht zur erfindungsgemäßen Anordnung und Verfahren betreffend die mechanische Konkatenation von Transformatorspulen
- Fig. 5: ein Zeigerdiagramm zur Veranschaulichung der komplexwertigen Strom- / Spannungsverhältnisse
- Fig. 6: eine Seitenansicht sowie eine Aufsicht auf eine gekapselte Ausführung der Erfindung

Ein erfindungsgemäßer Transformator mit den geforderten Gebrauchseigenschaften ist, wie in Fig. 1 in schematischer Form ausgewiesen, aus einem speziellen Transformatorkern und speziellen Transformatorspulen ausgeführt.

Die Transformatorspulen bestehen erfindungsgemäß aus mindestens drei einzelnen Spulen 10, 20 und 30. Diese sind axial fluchtend angeordnet und erzeugen auf diese Weise das ausgesprochen unüblich große Verhältnis von Länge zu Querschnitt (Breite mal Höhe) des Transformators.

Bei Bedarf wird ein Transformator gemäß der Erfindung mit weiteren axial fluchtend angeordneten Spulen bestückt.

Die zentralsymmetrisch angeordnete Spule 20 wird als Primärspule verwendet, während die Spulen 10 und 30 als Sekundärspulen in Funktion treten. Bevorzugt werden Spulen 10 und 30 elektrisch seriell zusammengeschaltet. Sie erzeugen dann in Kombination nicht nur in an sich bekannter Weise eine gewünschte Sekundärspannung, sondern auch in innovativer Weise eine relativ große Streuinduktivität.

Die Zuführung der Primärspannung erfolgt über die Anschlußkontakte 21, 22 während der Abgriff der einzigen Sekundärspannung z.B. über die Anschlußkontakte 11 und 32 stattfindet, wobei die Anschlußkontakte 12 und 31 dann elektrisch verbunden sind (nicht gezeigt) und die Einzel-Sekundärspannungen von Spulen 10 und 30 somit phasenrichtig addiert werden.

Wesentlicher Aspekt der Erfindung ist ferner die Verwendung völlig einheitlicher hochsymmetrischer und langgestreckter Spulenkörper. Diese werden in an sich bekannter Weise je nach Bedarf mit unterschiedlichen Wicklungen aus lackisoliertem Draht versehen.

Durch die Anordnung und Beabstandung der drei (bedarfsweise auch mehr) vorgesehenen Spulen wird ein im Vergleich zu herkömmlichen Transformatoren ein erhöhter Streufluss erzeugt, wodurch die gewünschten Gebrauchseigenschaften der Erfindung überhaupt erst zustande kommen, nämlich geringstmögliche Körper- und Luftschallabgabe und definierte Erzeugung einer erhöhten Ausgangsspannung bei vorgesehener elektrischer Belastung.

Auch durch die Formgebung des Transformatorkerns 40 mit extrem langgestreckten ED-Blechteilen mit relativ breitem Querjoch wird der Streufluss in erfindungsgemäß gewünschter Weise erhöht, ohne dass hinsichtlich angestrebtem Gesamtwirkungsgrad und

Leerlaufstrom besondere Nachteile entstehen.

Wie ersichtlich, wird gemäß der Erfindung eine Transformatorlänge bevorzugt, die mehr als das vierfache, bevorzugt mehr als das fünffache der Transformatorbreite beträgt. Gleichzeitig kann auf diese Weise eine Transformatorhöhe bereitgestellt werden, welche lediglich weniger als ein Achtel der Transformatorlänge beträgt. Im Ergebnis wird ein für seine Leistungsklasse im Watt-Bereich besonders flach bauender Transformator mit besonders geringen Herstellkosten bereitgestellt.

Die geforderten elektrischen Eigenschaften des erfindungsgemäßen Transformators werden kostengünstig auch dadurch realisiert, dass nur handelsübliche preiswerteste Transformator-Blech-Materialien zum Einsatz kommen, also lediglich in kaltgewalzter oder kornorientierter Ausführung. Eine Verwendung von teuren Spezialmaterialien wie Ferrit, hochnickelhaltiger oder amorpher Metalle zur Bereitstellung höchstwertiger Gebrauchseigenschaften ist demnach nicht erforderlich und kann gemäß der Innovation entfallen.

Zur besseren Visualisierung zeigt Fig. 2 einen mit Fig. 1 vergleichbaren erfindungsgemäßen Transformator in schematischperspektivischer Ansicht, allerdings teilbestückt d.h. ohne Primärspule 20.

Es wird ersichtlich, dass sowohl das eisenbedingte Flusspfadvolumen als auch die Anordnung der vorhandenen Spulen in vergleichsweise stark gestreckter Form vorliegen und diese Anordnung sich somit stark von typischen Formgebungen des allgemeinen Transformatorbaues für kleine und mittlere Leistungen unterscheidet.

Es versteht sich, dass die Anschlusskontakte 11, 12 etc. bei Bedarf mit Kontaktstiften, Lötösen oder anderen Anschlussmitteln versehen werden können.

Zum Schutz einer solchen Anordnung gegen mechanische oder klimatische Einflüsse wird diese in eine Kapsel oder Schale aus geeignetem Kunststoff eingelegt und bei Bedarf mit einer Vergussmasse umhüllt. Die vorteilhaften Dimensionsverhältnisse der Erfindung bleiben dabei im Wesentlichen erhalten und ergeben einen leistungsfähigen, klimasicheren und fast geräuschlosen Transformator von extrem schlanker und miniaturisierter Bauweise.

Weiterhin wird in Fig. 2 gezeigt, dass der Transformatorkern 40, 41 mit Vorteil aus Blechen des ED-Schnittes gefertigt ist. Die Bleche werden, auch um die akustischen Anforderungen einzuhalten, mit Nieten geeigneter Bauform, oder mit einer Verklebung, oder mit einer passenden formschlüssigen Verbindung zusammengehalten. Das Querjoch der genannten Bleche des Transformatorkerns ist relativ breit gehalten, und zwar ca. doppelt so breit wie eine Schenkelbreite.

Eine besonders vorteilhafte Ausführungsform der Erfindung (engl.: best mode of invention) wird in Fig. 3 dargestellt. Die gezeigten Spulenkörper (10', 20', 30') gestatten einen besonders kompakten und effizienten Aufbau. Ein spezieller Aspekt der Erfindung bezieht sich auf die gezeigte Anordnung und Ausrichtung der stiftförmigen Kontaktanschlüsse 11, 12 etc. Diese weisen zur Raumersparnis abwechselnd zur linken bzw. zur rechten Seite; dennoch sind die Spulenkörper einheitlich hochsymmetrisch und von identischer Gestalt.

Die modulartige Anordnung von Spulen in einem gemäß der Erfindung gestalteten Transformator ist besonders automationsgerecht und bewirkt in einer weiter optimierten Ausführungsform der Erfindung noch günstigere Herstellkosten.
Dies geschieht dadurch, dass einzelne Spulen in axialer Richtung mit jeweils einer zugehörigen Clip-Verbindungs-Vorrichtung aneinandergereiht und zu einem einstückigen Spulensatz zusammengefügt (geclipt) werden. Dabei ist es gleichgültig, ob eine lösbare oder eine unlösbare Verbindung der Spulen zum einstückigen Spulensatz angestrebt wird oder nicht.

Das Prinzip der axial gerichteten Verbindung von Transformatorspulen wird in Fig. 4 gezeigt. Jede der schematisch gezeigten Spulen 110, 120, ......, 150 mit elektrischen Anschlußelementen 111,112 usw. besitzt eine oder mehrere Clip- oder Verrastungsvorrichtungen 115, 116 für eine formschlüssige Verbindung. Die Clip- oder Verrastungsvorrichtungen können in verschiedenartigster Formgebung, zum Beispiel nach Art von Nut und Feder, ausgeführt werden und sind in Fig. 4 lediglich schematisch und in einfachster Form zur Andeutung des Prinzips dargestellt.

Aus Fig. 5 ergibt sich, dass auch dieser erfindungsgemäße Transformator gut geeignet ist, an kapazitiven Lasten eine höhere Betriebsspannung zu erzielen, als dies in grundlegender bekannter Weise durch das Windungszahlenverhältnis von Sekundär- und Primärspulen allein vorgegeben wird. - Zeigergrößen mit dem Index 21 beziehen sich auf einen induktiven Lastfall, während Zeigergrößen mit dem Index 22 sich auf einen kapazitiven Lastfall beziehen.
An einer induktiven Last mit vergleichbar großem komplexwertigem Widerstand wird lediglich eine sekundäre Wechselspannung mit der Größe des Zeigers U21 erzeugt. Im Falle einer kapazitiven Last liegt eine sekundäre Wechselspannung von der Größe des Zeigers U22 an. Dieser ist aufgrund der kapazitiv und streuflußbedingten vektoriellen Größe I22 ^{∗} (R + jXs) in jedem Falle größer als Zeiger U21. (jXs bezeichnet die Streufluß-Impedanz bei induktiver bzw. kapazitiver Last). Die Erfindung eignet sich also weniger gut für induktive Bauteile, die mit einer relativ hohen Nennspannung betrieben werden sollen. Dementsprechend kann der erfindungsgemäße Transformator in innovativer Weise bei Bedarf und durch Wahl einer geeigneten Frequenz der Primärspannung (Betriebsfrequenz) auch in Nähe der zugehörigen elektrischen Resonanz betrieben werden. Das heißt, es können vorgesehene kapazitive Lasten trotz der kleinen Bauform des Transformators mit relativ hohen Betriebsspannungen bzw. Leistungen versorgt werden, so dass Wirkstromverluste weniger ins Gewicht fallen und ein guter Gesamtwirkungsgrad der betreffenden elektrischen Schaltung erreicht werden kann. Die genannten erfindungsgemäßen Konstruktionsmerkmale und Dimensionen des Transformators verhelfen in besonderer Weise, eine nachgeschaltete bestimmungsgemäße, im Wesentlichen kapazitive Last von einigen hundert Nano-Farad oder mehr bestromen zu können.
Die genannte elektrische bzw. magnetische Auslegung der Erfindung bewirkt in innovativer Weise auch, dass der primärseitige Strom bei Leerlauf wesentlich (mindestens 70%) kleiner ist als im Vergleich zum Betrieb des Transformators am unteren Limit eines derartigen bestimmungsgemäßen Lastfall-Bereiches. Die Erfindung eignet sich somit ganz besonders für eine nachgeschaltete Last in Form einer elektrochromen oder LCD-Abschattungsvorrichtung im Sinne eines Sonnenschutzes. Ein solcher Sonnenschutz bzw. eine entsprechende Abschattungsvorrichtung wird z.B in Anspruch 7 der DE19962115A genannt.

Eine besonders wichtige Ausführungsform der Erfindung mit optimaler Eignung für den Automobil-Markt wird in Fig. 6 gezeigt. Dargelegt wird, wie ein nach dem beschriebenen Verfahren in Mehrkammertechnik und mit einer an die kapazitive Last angepassten hohen Streuinduktivität aufgebauter Transformator zur Erzielung niedrigster Körperschall- und Luftschallemissionen in ein oben offenes Kunststoffgehäuse mit Montagevorrichtung eingebaut und vergossen ist. - In etwas aufwändigerer Herstellungsweise kann dabei auch zunächst der Boden des Kunststoffgehäuses mit einer dünnen Schicht Vergußmasse versehen werden. Nach Aushärtung dieser Schicht wird der Transformatorkörper eingelegt und sodann endgültig mit Vergußmasse umhüllt.

Gemäß der Erfindung und unter Bezug auf Fig. 6 werden die besten Resultate erhalten, wenn beim Einbau des Transformators in das Kunststoffgehäuse folgende konstruktive Merkmale erfüllt werden :
1. keine Berührung des Transformatorkörpers mit den Seitenwänden
2. geringst mögliche direkte Auflagefläche des eingelegten Transformatorkörpers auf dem Gehäuseboden, mit einer Gesamt-Auflagefläche (Bezugszeichen 34) von Null bis weniger als 150 mm**2
3. definierter Mindestabstand der Spulenoberfläche zum Gehäuseboden (kleiner als 3 mm)
4. Verwendung einer elastischen Vergussmasse mit nachfolgenden Haupteigenschaften :
   Shore - Härte A35 oder kleiner Dämpfungsverhalten der Shorehärte nahezu konstant über den Einsatztemperaturbereich, bei gleichzeitig feuchtigkeitsdichter Kapselung des Transformatorkörpers

Das in Fig. 6 im Wesentlichen maßstäblich gezeigte, sehr klein bauende Gehäuse 160 besitzt eine Höhe von lediglich 13 mm (Bezugsziffer 13) und ist nach oben geöffnet. Die dargestellte symmetrische Beabstandung des Transformatorkörpers 180 zu den Gehäuseseiten (Stirnseiten 162, Längsseiten 164) liegt im Millimeterbereich zwischen 0,5 und 5 mm und hat für das vorteilhafte Geräuschverhalten der Erfindung erhebliche Bedeutung. Ebenso ist die bereits erwähnte Beabstandung des Transformatorkörpers zum Gehäuseboden 166, wie in Fig. 6 gezeigt, von erfindungsgemäß erheblicher Bedeutung. Mit Vorteil weisen die Spulenkörper 10', 20', 30' Noppen oder fußartige Beabstandungselemente 34 auf, mit denen die Spulenkörper auf den Gehäuseboden (oder gegebenenfalls auf eine Schicht Vergußmasse) aufgesetzt werden, wie in der Fig. 6 gezeigt. Die Beabstandungselemente besitzen gemäß der Erfindung eine Auflagefläche von einzeln je max. 16 mm**2 und in Summa weniger als 150 mm**2.

Für die Einbettung des Transformatorkörpers in das Gehäuse ist die bereits erwähnte Vergußmasse 170 vorgesehen, welche auf die akustischen Zielwerte der Erfindung abgestimmt und mit einer ShoreHärte A von weniger als 35 vergleichsweise gute Elastizität, aber auch geeignete Dämpfungseigenschaften aufweist.

Durch die vorbeschriebene sorgfältige Abstimmung der mechanischen, elektrischen und magnetischen Größen aufeinander entwickelt der erfindungsgemäße Transformator an jedem Punkt der Montageoberfläche des Transformatorgehäuses nur geringe Schallbeschleunigungen. Bezogen auf die Betriebsfrequenz beträgt die Summe der Oberwellen der Schallbeschleunigungen im Frequenzbereich bis 1000 Hz weniger als 0,40 m/sec**2.

### Bezugszeichenliste :

- 10: Spule, Sekundärspule
- 10': Spulenkörper
- 11, 12: Anschlußkontakt, Wicklungsanschluß
- 13: Maßangabe
- 20: Spule, Primärspule
- 20': Spulenkörper
- 21,22: Anschlußkontakt, Wicklungsanschluß
- 30: Spule, Sekundärspule
- 30': Spulenkörper
- 31, 32: Anschlußkontakt, Wicklungsanschluß
- 34: Beabstandungselement
- 40, 41: Transformator-Kern
- 110: Spule
- 111: Anschlußelement
- 112: Anschlußelement
- 115: Clip- oder Verrastungs-Vorrichtung, Feder
- 116: Clip- oder Verrastungs-Vorrichtung, Nut
- 120,....,150: Spulen
- 160: Gehäuse
- 170: Vergussmasse
- 180: Transformatorkörper

## Patentansprüche

1. Elektrischer Transformator (180) mit einem Gehäuse (160), in das der Transformator (180) gekapselt ist, für den Betrieb im erweiterten Temperaturbereich zwischen -40 °C und +130 °C, wobei der Transformator (180) Transformatorwicklungen aufweist, die als linear aufeinanderfolgende, axial fluchtende Spulen (10, 20, 30) auf drei Kammern verteilt sind und dabei eine einzige zentralsymmetrisch angeordnete Primärspule (20) sowie zwei weitere, als Sekundärwicklung zusammengeschaltete Spulen (10, 30) in mechanisch aneinandergeketteter Bauweise aufweisen; die Baulänge des Transformators das 8-fache der Bauhöhe nicht unterschreitet und das Maß der Bauhöhe des Transformators maximal 13 mm beträgt, und das Bauvolumen des Transformators (180) inklusive des Gehäuses (160) auf 130 Kubikzentimeter begrenzt ist.

2. Geräuscharmer Transformator mit Gehäuse (160) nach Anspruch 1 mit einer den Transformator im Gehäuse (160) einbettenden Vergußmasse (170) sowie zwischen Spulenkörpern (10', 20', 30') und einem Gehäuseboden angeordneten Beabstandungselementen (34), der Transformator aufweisend eine an allen Punkten der Oberfläche des Transformatorgehäuses generierte Schallbeschleunigung,
die im Lastbereich von 5 bis 15 Watt Ausgangsleistung den Wert von 0,40 m/s² nicht überschreitet und bezogen ist auf die Summe aller bei Betriebsfrequenz vorhandenen Oberwellen im Frequenzbereich von 0 bis 1000 Hz.

3. Transformator mit Gehäuse nach Anspruch 2, mit einem Bauvolumen von weniger als 60 Kubikzentimetern.

4. Transformator mit Gehäuse nach einem der vorhergehenden Ansprüche,
**dadurch gekennzeichnet, dass** ein primärseitiger Strom bei Leerlauf des Transformators mindestens 70% kleiner ist als im Vergleich zu einem vorgesehenen Lastfall mit einer kapazitiven Last von mehr als 100 Nano-Farad.

5. Transformator mit Gehäuse nach einem der vorhergehenden Ansprüche,
**dadurch gekennzeichnet, dass** die Spulen (10, 20, 30) auf Spulenkörpern (10', 20', 30') des Transformators bereitgestellt sind, wobei die vorhandenen Spulenkörper (10', 20', 30') sämtlich entlang ihrer Längsachsen koinzident axial ausgerichtet und, unter Einhaltung zweier um 180° versetzter vordefinierter Drehstellungen um die Längsachse, mittels einheitlicher Clip-Verbindungs-Vorrichtungen (115, 116) mechanisch aneinandergekettet sind.

6. Transformator mit Gehäuse nach einem der vorhergehenden Ansprüche,
**dadurch gekennzeichnet, dass** die Spulen auf Spulenkörpern des Transformators bereitgestellt sind und die Spulenkörper (10', 20', 30') mit Beabstandungselementen (34) versehen sind, wobei eine einzelne Auflagefläche eines Beabstandungselementes weniger als 16 mm² beträgt.

7. Transformator mit Gehäuse nach einem der vorhergehenden Ansprüche,
**dadurch gekennzeichnet, dass** der Transformator einen ferromagnetischen Transformatorkern (40, 41) umfasst, welcher lediglich aus kornorientiertem oder kaltgewalztem Transformator-blech besteht.

8. Verwendung eines Transformators mit Gehäuse nach einem der vorhergehenden Ansprüche zur Speisung einer ausgangsseitigen im Wesentlichen kapazitiven Last.

9. Verwendung eines Transformators mit Gehäuse nach Anspruch 8 zur Speisung eines elektronischen LCD- oder elektrochrom basierten Sonnenschutzes oder einer elektronischen Abschattungsvorrichtung.

10. Verwendung eines Transformators mit Gehäuse nach Anspruch 9 zur Betätigung eines Sonnenschutzes in einem Automobil.

11. Verfahren zur Herstellung eines Transformators mit Gehäuse gemäß Definition in einem der Ansprüche 1 bis 7, **gekennzeichnet durch** folgende Verfahrensschritte:
- Wicklung und Bereitstellung der Spulen auf Spulenkörper (10', 20', 30'), welche bevorzugt gleiche Querschnittsdimensionen sowie in Axialrichtung einrastende Clip-Vorrichtungen (115, 116) aufweisen
- Erzeugung eines kombinierten, mechanisch einstückigen Spulensatzes durch mechanisches Aneinanderketten der drei Spulen mithilfe der genannten Clip-Vorrichtungen in Richtung der Spulenachsen
- Komplettieren des Transformators durch Einfügen eines Transformatorkerns (40, 41) aus ferromagnetischem Kernmaterial in den genannten einstückigen Spulensatz und Befestigung des einstückigen Spulensatzes am Transformatorkern,
wobei der Boden des Gehäuses (160) mittels Vergußmasse überdeckt, der Transformator (180) nach dem teilweisen oder vollständigen Aushärten der Vergußmasse in das Gehäuse unter allseitiger Beabstandung der Gehäuseinnenseite eingesetzt, und anschließend mit weiterer besagter Vergußmasse (170) um- und übergossen wird.

## Claims

1. Electrical transformer (180) with a housing (160), in which the transformer (180) is encapsulated, for operation in the extended temperature range between -40 °C and +130 °C, wherein the transformer (180) has transformer windings which are distributed as linear sequential, axially aligned coils (10, 20, 30) in three chambers, thereby having a single, centrally symmetrically arranged primary coil (20) as well as two further coils (10, 30) which have a mechanically concatenated construction; the overall length of the transformer is not less than 8 times the overall height and the maximum overall height of the transformer is 13 mm, and the construction volume of the transformer (180) including the housing (160) is limited to 130 cubic centimeters.

2. Low-noise transformer with housing (160) according to claim 1 with a casting compound (170) embedding the transformer in the housing (160), as well as with spacer elements (34) arranged between coil formers (10 ', 20') and a housing base, the transformer having a sonic acceleration generated at all points on the surface of the transformer housing, which does not exceed the value of 0.40 m/s² in the load range from 5 to 15 watts of output power, and which is based on the sum of all harmonics present at operating frequency in the frequency range from 0 to 1000 Hz.

3. Transformer according to claim 2, with a construction volume of less than 60 cubic centimeters.

4. Transformer according to any of the preceding claims, **characterized in that** the primary-side current of the idling transformer is at least 70% smaller when compared with an intended load case with a capacitive load of more than 100 nano-farads.

5. Transformer according to any of the preceding claims, **characterized in that** the coils (10, 20, 30) are provided on coil bodies (10', 20', 30'), wherein the present coil bodies (10', 20', 30') all are coincident axially aligned along their longitudinal axes, and are mechanically concatenated to one another by means of uniform clip-connecting devices (115, 116) while maintaining two predefined rotational positions offset by 180° around the longitudinal axis.

6. Transformer with housing according to any of the preceding claims, **characterized in that** coils are provided on the coil bodies of the transformer and the coil bodies (10', 20', 30') are provided with spacing elements (34), with a single contact surface of a spacing element being less than 16 mm².

7. Transformer with housing according to any of the preceding claims, **characterized in that** the transformer comprises a ferromagnetic transformer core (40, 41) which consists only of grain-oriented or cold-rolled transformer sheet.

8. Use of a transformer with housing according to any of the preceding claims for supplying an essentially capacitive load on the output side.

9. Use of a transformer with housing according to claim 8 for supplying an electronic LCD or electrochromic sun protection or an electronic shading device.

10. Use of a transformer according to claim 9 for actuating a sunshade in an automobile.

11. Method for fabricating a transformer with a housing as defined in any of claims 1 to 7, **characterized by** the following method steps:
- Winding and provision of said coils on coil bodies (10', 20', 30'), having preferably the same cross-sectional dimensions, as well as having clip devices (115, 116) which snap in the axial direction
- Generation of a combined, mechanically one-piece coil set by mechanically concatenating said three coils together in the direction of the coil axes using the aforesaid clip devices
- Complete the transformer by inserting a transformer core (40, 41) made of ferromagnetic core material into the above-mentioned one-piece coil set and fastening the one-piece coil set to the transformer core,
wherein the bottom of a housing (160) is covered by casting compound, the transformer (180), after partial or complete curing of the casting compound, is inserted into the housing with all-round spacing with respect to the inside of the housing, and then encapsulated and poured over with further said casting compound (170).

## Revendications

1. Transformateur électrique (180) comportant un boîtier (160), à l'intérieur duquel le transformateur (180) est scellé, pour le fonctionnement dans une plage de températures étendue entre -40 °C et +130 °C,
dans lequel le transformateur (180) comporte des enroulements de transformateur, lesquels sont distribués sur trois compartiments comme bobinages (10, 20, 30) alignés axialement et linéairement séquentiels et présentent ainsi un seul bobinage primaire (20) disposé avec une symétrie centrale ainsi que deux bobinages ultérieurs (10, 30) interconnectés comme enroulement secondaire, en chaînage mécanique ; la longueur du transformateur n'est pas inférieure à l'octuple de la hauteur et la mesure de la hauteur du transformateur vaut au maximum 13 mm, et le volume du transformateur (180) incluant le boîtier (160) est limité à 130 centimètres cubes.

2. Transformateur silencieux comportant un boîtier (160) selon la revendication 1, doté d'une masse de scellement (170) enrobant le transformateur dans le boîtier (160) ainsi que d'éléments écarteurs (34) disposés entre des corps de bobinage (10', 20') et un fond de boîtier, le transformateur présentant une accélération acoustique générée à tous les points de la surface du boîtier de transformateur, laquelle ne dépasse pas la valeur de 0,40 m/s² dans la gamme de charge de 5 à 15 Watts de puissance de sortie et se rapporte à la somme de toutes les harmoniques présentes à la fréquence de fonctionnement dans une gamme de fréquences allant de 0 à 1000 Hz.

3. Transformateur selon la revendication 2, avec un volume inférieur à 60 centimètres cubes.

4. Transformateur selon l'une des revendications précédentes,
**caractérisé en ce que** le courant côté primaire lorsque le transformateur est à vide est au moins inférieur de 70 % en comparaison avec un cas de charge prévu avec une charge capacitive de plus de 100 nanofarads.

5. Transformateur selon l'une des revendications précédentes,
**caractérisé en ce que** les bobinages (10, 20, 30) sont fournis sur des corps de bobine (10', 20', 30'), dans lequel les corps de bobine (10', 20', 30') présents sont tous alignés axialement le long de leurs axes longitudinaux de manière coïncidente et, en respectant deux positions de rotation autour de l'axe longitudinal prédéfinies et décalées de 180°, sont mécaniquement chaînés l'un à l'autre au moyen de dispositifs de raccord par clipsage (115, 116).

6. Transformateur doté d'un boîtier selon l'une des revendications précédentes,
**caractérisé en ce que** des bobinages sont fournis sur des corps de bobine du transformateur et les corps de bobine (10', 20', 30') sont prévus avec des éléments écarteurs (34), dans lequel une surface portante individuelle d'un élément écarteur vaut moins de 16 mm².

7. Transformateur doté d'un boîtier selon l'une des revendications précédentes,
**caractérisé en ce que** le transformateur comprend un noyau de transformateur (40, 41) ferromagnétique, lequel est constitué uniquement de tôle de transformateur à grains orientés ou laminée à froid.

8. Utilisation d'un transformateur comportant un boîtier selon l'une des revendications précédentes pour l'alimentation d'une charge sensiblement capacitive côté sortie.

9. Utilisation d'un transformateur comportant un boîtier selon la revendication 8 pour l'alimentation d'une protection solaire électronique électrochrome ou à cristaux liquides ou un dispositif d'ombrage électronique.

10. Utilisation d'un transformateur selon la revendication 9 pour l'actionnement d'une protection solaire dans une automobile.

11. Procédé de fabrication d'un transformateur comportant un boîtier selon la définition dans une des revendications 1 à 7,
**caractérisé par** les étapes de procédé suivantes :
- enroulement et fourniture des bobinages sur des corps de bobine (10', 20', 30'), lesquels présentent de préférence des dimensions de section identiques ainsi que des dispositifs de clipsage (115, 116) s'emboîtant dans la direction axiale,
- obtention d'un ensemble de bobines combiné, mécaniquement d'une seule pièce, par chaînage mécanique des trois bobines à l'aide des dispositifs de clipsage susnommés dans la direction des axes de bobine,
- finition du transformateur par insertion d'un noyau de transformateur (40, 41) en matériau de noyau ferromagnétique dans l'ensemble de bobines d'une seule pièce et fixation de l'ensemble de bobines d'une seule pièce au noyau de transformateur,
dans lequel le fond d'un boîtier (160) est recouvert au moyen d'une masse de scellement, le transformateur (180) est inséré dans le boîtier après le durcissement partiel ou total de la masse de scellement en étant espacé de tous les côtés de l'intérieur de boîtier, et est ensuite scellé et surmoulé avec un supplément de ladite masse de scellement (170).
